# FASCICULE DE BREVET EUROPEEN

(11) **EP 2 419 587 B1**
(45) Date de publication et mention de la délivrance du brevet: **06.01.2016**
(21) Numéro de dépôt: 10723664.8
(22) Date de dépôt: 13.04.2010
(51) Int. Cl.: E05B 73/00, G08B 13/24

(54) **DISPOSITIF ANTIVOL POUR ARTICLES DE VENTE**
DIEBSTAHLSCHUTZVORRICHTUNG FÜR EINZELGÜTER
ANTI-THEFT DEVICE FOR COMMODITY ITEMS

(30) Priorité: 14.04.2009 FR 0952442
(43) Date de publication de la demande: 22.02.2012
(73) Titulaire: Thoonsen Trading, 36000 Chateauroux (FR)
(72) Inventeur: THOONSEN, Jacky, F-36000 Chateauroux (FR)
(74) Mandataire: Aupetit, Muriel J. C.
(86) Numéro de dépôt international: PCT/FR2010/050710
(87) Numéro de publication internationale: WO 2010/119221

(56) Documents cités:
- WO-A-02/35038
- FR-A- 2 395 553
- US-A- 3 947 930
- US-A- 5 019 801
- US-A1- 2003 221 464

## Description

La présente invention se rapporte à un système de lutte contre le vol, en particulier le vol à l'étalage, en vue de protéger des articles en vente libre service dans un établissement commercial de vente au détail.

Plus précisément, l'invention concerne un dispositif antivol rigide, du type tag ou macaron, destiné à être associé à un article notamment vestimentaire de type tissu, chaussure, maroquinerie, en fait tout article pouvant être traversé par une attache pointue sans que cette attache n'abîme ou ne détériore l'article une fois ôtée.

Ce type de dispositif connu comporte usuellement une première partie constituée par un élément d'embrochage sous forme de clou, et une seconde partie en matière plastique moulée comprenant une cavité apte à recevoir ledit élément d'embrochage, et logeant un système de verrouillage destiné à retenir l'élément d'embrochage dans la cavité, et un circuit électrique résonnant associé audit système de verrouillage.

Le dispositif est mis en place sur l'article en piquant ce dernier selon l'une de ses faces avec le clou, et en appliquant au niveau de la face opposée de l'article la seconde pièce, de sorte que la tige pointue du clou ayant traversé l'article s'introduise dans la cavité appropriée et y soit retenue grâce au système de verrouillage.

La demande de brevet FR 2 395 553 décrit par exemple un tel dispositif. L'article à protéger est ainsi traversé par le clou et pincé contre la partie opposée du dispositif retenant ledit clou. Le circuit électrique résonnant logé dans le dispositif est susceptible de répondre à la présence d'un champ magnétique, radio fréquence ou électromagnétique d'interrogation d'un système de détection extérieur. Lorsque l'article pourvu du dispositif antivol traverse une zone de contrôle ou d'interrogation, le circuit électrique du dispositif antivol coopère avec le système de détection mis en place, engendrant le déclenchement d'un signal d'alarme à la fréquence de résonance du circuit électrique du dispositif.

Le retrait du dispositif antivol est effectué au moyen d'un outil support et aimanté, sur lequel on applique la partie du dispositif pourvue du système de verrouillage. Le système de verrouillage du dispositif comprend une pièce de retenue en matériau magnétique apte à être mobile et associée à un ressort. En positionnant le dispositif antivol portant le système de verrouillage sur l'aimant, la création d'un champ magnétique autour de la pièce de retenue magnétique et sensible à ce champ, engendre l'attirance de ladite pièce de retenue ; le déplacement de la pièce libère la tige du clou qui est alors repoussée élastiquement par le ressort. Les deux pièces, celle pourvue du système de verrouillage ainsi que le clou, peuvent alors être séparées l'une de l'autre ; et le clou restant sur l'article peut être ôté.

De tels dispositifs antivol sont disposés sur des milliers d'articles en vente libre service. Cette opération de pose des dispositifs qui reste à ce jour manuelle doit se faire rapidement lors de la mise en rayon des articles ou bien au préalable. Cependant cette opération manuelle, consistant à se saisir d'un clou, à transpercer l'article avec le clou, et à présenter contre la face opposée de l'article et en regard du clou, la pièce du dispositif assurant le maintien du clou, nécessite de nombreux gestes qui présentent en outre certains inconvénients.

Ainsi, le risque de piqûre au doigt lors de la saisie et la mise en place du clou est important. En outre, l'échappement de clous sur le sol n'est pas rare, impliquant également un risque non négligeable de piqûre au pied pour le personnel qui ne porte pas toujours des chaussures adaptées.

Par ailleurs, afin de positionner correctement la partie recevant le clou sur l'autre face de l'article ayant été traversée par le clou, et viser convenablement la cavité d'accueil du clou, en particulier pour des vêtements, il est généralement nécessaire de retourner l'article, ce qui au final entraîne un ralentissement dans l'exécution des tâches.

De plus, le dispositif est généralement placé en un endroit quelconque sur l'article, risquant de ne pas être aisément retrouvé lors du passage en caisse, voire même parfois oublié, engendrant désagrément et mécontentement pour le client qui s'en aperçoit bien après sa sortie du lieu de vente.

En outre, lors de l'étape de retrait du dispositif en caisse, la personne en charge de cette opération doit maintenir l'article sur l'outil aimanté de déverrouillage tout en récupérant les pièces séparément et les placer dans des bacs de stockage distincts, ce qui entraîne le plus souvent un risque de perte d'au moins une pièce du dispositif, généralement le clou, qui s'échappe par une manipulation trop rapide de l'article et des pièces du dispositif.

Enfin, il reste possible de s'emparer d'un article sans le payer, plus particulièrement un tissu ou vêtement. Le dispositif est ôté en pratiquant une découpe dans le tissu tout autour de la tête du clou pour dégager le tissu hors de celle-ci. Cette découpe, limitée à la superficie de la tête de clou et pouvant être aisément recousue, peut être considérée comme peu dommageable au regard du gain obtenu.

Des dispositifs, divulgués par exemple dans les brevets américains US3947930 ou US5019801, ou encore US4670950 proposent de lier l'élément d'embrochage (clou) à la pièce d'attache afin d'éviter la perte du clou lors de l'attache ou du retrait de celui-ci à l'article.

Ces dispositifs fournissent donc une solution particulièrement utile. Par ailleurs, si le retrait du clou hors de son logement est accompagné d'un mouvement sensiblement élastique grâce au matériau constitutif de l'élément portant le clou, il est encore souhaitable d'améliorer le dégagement du clou hors de son logement.

L'invention remédie aux inconvénients précités en proposant un dispositif antivol plus simple, minimisant les risques de piqûres et de perte d'une partie du dispositif, et améliorant sa manipulation.

A cette fin, le dispositif selon l'invention, destiné à être attaché à un article en vente libre, de préférence vestimentaire et en particulier à proximité du bord de l'article, est conforme à la revendication 1.

Ainsi, l'élément d'embrochage reste toujours associé à la pièce de fixation avec laquelle il est destiné à coopérer pour la mise en place du dispositif antivol sur l'article, évitant toute perte de l'élément d'embrochage lors de l'attache ou du retrait de celui-ci à l'article.

En outre, le ressort procure une ouverture extrêmement rapide de l'élément d'attache hors de son logement, lui imprimant un effet ressort garanti pour son éjection, gagnant en temps de manipulation du dispositif. Ce gain de temps est précieux dans le cumul des opérations, dont celle-ci de manipulation, imposées au personnel de magasins.

Par ailleurs, l'utilisation d'un ressort rend pérenne le dispositif. En effet, la souplesse des dispositifs de l'art antérieur est fournie par le matériau constitutif et/ou une forme courbe de la zone de liaison entre la pièce d'attache et la pièce de fixation. Or de telles configurations engendrent au cours du temps et d'usage du dispositif, une fragilité au niveau de ladite zone de liaison, risquant même la rupture de cette zone.

Selon une caractéristique, le ressort est porté par un axe s'étendant dans un plan sensiblement transversal à la direction d'introduction ou de retrait de l'élément d'attache.

Selon une caractéristique, la pièce d'attache constitue un moyen de guidage de l'élément d'embrochage pour l'introduction de celui-ci dans le logement et un moyen d'éjection dudit élément d'embrochage hors dudit logement. L'utilisateur n'a pas besoin de retourner l'article une fois transpercé par le clou pour viser le logement devant accueillir le clou, car la pièce d'attache suffit en elle-même à guider le clou sans un contrôle du geste, contrairement à l'art antérieur.

Avantageusement, la pièce d'attache comporte un corps oblong sous forme préférentielle de languette qui s'étend longitudinalement depuis sa base solidaire d'un bord de la pièce de fixation, jusqu'à son extrémité opposée libre portant l'élément d'embrochage, et présente une longueur adaptée à agencer l'élément d'embrochage directement en regard du logement.

Cette configuration de la pièce d'attache assure une rapidité de la fixation du dispositif à l'article à protéger en procurant quasi-simultanément l'étape d'embrochage dans l'article et l'étape d'insertion de l'élément d'embrochage dans le logement de la pièce de fixation pour son verrouillage.

En outre, le dispositif selon l'invention est ainsi avantageusement utilisé à la manière d'une pince pour embrocher l'article à protéger du vol.

Cette solidarisation empêche quasiment toute tentative de découpe de l'article autour du clou comme cela est parfois le cas avec les dispositifs actuels. En effet, il serait nécessaire pour retirer, sans outil autorisé, le dispositif de l'article, de découper l'article depuis l'extrémité de la pièce ayant l'élément d'embrochage jusqu'au bord de la pièce, formant une découpe trop importante pour être recousue de manière discrète.

En outre, le dispositif antivol peut uniquement être agencé à proximité du bord d'un article à protéger contre le vol du fait de la solidarisation des deux pièces du dispositif. L'emplacement du dispositif le rend ainsi aisément repérable sur l'article lorsqu'il s'agira de le retirer en caisse.

Selon une caractéristique, la pièce d'attache présente une épaisseur et une conformation appropriées, en particulier un profil courbe à concavité tournée vers l'intérieur du dispositif, pour lui conférer à la fois rigidité et élasticité de façon à exercer une force de rappel, en position verrouillée de l'élément d'embrochage dans le logement d'accueil.

De préférence, le corps de la pièce d'attache présente une face interne en regard de la pièce de fixation et une face opposée externe, la face externe étant à surface bombée et/ou la face interne comprenant une nervure de renfort, de préférence longiligne et médiane, s'étendant longitudinalement au corps. Ces deux variantes participent à la rigidité et à la solidité de la languette.

Préférentiellement, la pièce d'attache est en matière plastique, notamment en PVC ou PEHD.

Selon une autre caractéristique, la pièce d'attache et la pièce de fixation sont rendues solidaires par moulage, collage ou emboîtement inamovible. En particulier la pièce d'attache comporte deux parties, une partie dotée de l'élément d'attache et une autre partie en périphérie de laquelle est raccordée la première partie et qui constitue un élément de fermeture de la pièce de fixation logeant le système de verrouillage.

Selon une autre caractéristique, l'axe du ressort est rendu solidaire d'une part d'une extrémité distale de la pièce d'attache opposée à la partie portant l'élément d'embrochage, et d'autre part à une portion du bord périphérique de la pièce de fixation.

La solidarisation de l'axe du ressort à la zone de liaison des pièces de fixation et pièce d'attache, est obtenue par sertissage.

Selon encore une autre caractéristique, l'élément d'embrochage comporte une tête et une tige s'étendant depuis la tête et se terminant par une extrémité pointue, la tête étant rendue solidaire, de préférence par moulage ou sertissage, de l'extrémité libre de la pièce d'attache.

De plus, le dispositif comporte au niveau de l'orifice d'introduction de l'élément d'embrochage vers le logement d'accueil, une entrée de forme évasée permettant de faciliter le guidage de l'extrémité de l'élément d'embrochage vers l'intérieur du logement.

Enfin, c'est de préférence la pièce de fixation qui loge le système électronique de détection de vol.

L'invention sera bien comprise à la lumière de la description qui suit, montrant des exemples non limitatifs de formes de réalisation du dispositif de l'invention, et se rapportant aux dessins annexés dans lesquels :
- la figure 1 représente le dispositif selon un premier mode préféré de réalisation de l'invention en perspective et en fonctionnement dans la main d'un utilisateur ;
- la figure 2 représente une vue de profil schématique du dispositif selon l'invention en position déverrouillée;
- la figure 3 représente une coupe transversale schématique du dispositif selon l'invention en position verrouillée;
- la figure 4 représente une vue en perspective d'une partie du dispositif selon un deuxième mode préféré de réalisation de l'invention;
- la figure 5 représente une vue en perspective d'une partie du dispositif selon un troisième mode préféré de réalisation de l'invention ;
- les figures 6 et 7 sont respectivement des vues en perspective et en coupe d'un dispositif selon le mode de réalisation préféré de l'invention.

Les dispositifs antivol 1 représentés sur les figures 1 à 3 pour un mode de réalisation et sur les figures 4 et 5 pour des variantes de réalisation sont des exemples non limitatifs de réalisations. Ils sont destinés à être attachés à des articles en vente libre dans des établissements de commerce de détail, par exemple des articles vestimentaires, de maroquinerie ou de sport, pour les protéger du vol à l'étalage.

Un dispositif antivol 1, tel qu'illustré sur la figure 1, comprend selon l'invention deux pièces 2 et 3 reliées l'une à l'autre. La première pièce, dite d'attache 2, est destinée à traverser l'article à protéger du vol (non représenté), tandis que la deuxième pièce, dite de fixation 3, est destinée à être apposée contre l'article et à retenir la pièce d'attache.

Les pièces 2 et 3 sont de préférence en matière plastique, en particulier en polychlorure de vinyle (PVC), en polyéthylène haute densité (PEHD).

Le dispositif antivol 1 constitue un ensemble unitaire, la pièce d'attache 2 étant mobile par rapport à la pièce de fixation 3 fixe, ou inversement à la manière d'une pince.

La pièce d'attache 2, telle que visible sur la figure 2, comprend un corps 20 et un élément d'embrochage 4 destiné à traverser l'article à protéger du vol.

Le corps 20 de la pièce 2 comporte au moins une partie 21 dénommée par la suite languette présentant une forme oblongue et ayant une épaisseur de quelques millimètres.

Dans le mode de réalisation ci-après décrit, le corps 20 comporte en outre une seconde partie 22 de forme sensiblement plane à laquelle est reliée la languette 21. Cette seconde partie 22 assure la solidarisation de la languette 21 à la pièce de fixation 3. Elle est rendue solidaire de la pièce de fixation 3 par collage, moulage ou emboîtement inamovible.

La languette 21 comprend une première extrémité ou base 23 connectée en bord de la partie plane 22 et une extrémité opposée et libre 24 pourvue de l'élément d'embrochage 4.

La base 23 de la languette s'étend en direction de la partie centrale de la partie plane selon un profil courbe 25 à concavité tournée vers l'intérieur du dispositif.

La languette est suffisamment rigide pour être maintenue, au repos, en position levée par rapport à la pièce de fixation 3 comme visible sur la figure 2, et suffisamment souple notamment par un rayon de courbure adapté du profil incurvé 25 pour lui assurer la mobilité requise en vue de sa coopération avec la pièce de fixation 3.

La longueur de languette 21 depuis sa base jusqu'à son extrémité libre 24 est adaptée de façon que l'élément d'embrochage 4 soit sensiblement à l'aplomb du logement de la pièce de fixation 3 avec lequel il est destiné à coopérer comme il sera vu ultérieurement.

De par sa forme, son épaisseur et l'élasticité conférée par le matériau qui la compose, la languette 20 est ainsi suffisamment souple pour assurer sa mobilité par rapport à la pièce de fixation 3 selon une amplitude comprise entre une position dite de repos et une position dite de verrouillage. La position de repos correspond à la vue de la figure 2 pour laquelle l'élément d'embrochage 4 lié à la pièce d'attache 2 ne coopère pas avec la pièce de fixation, tandis que la position de verrouillage correspond à la vue de la figure 3 pour laquelle l'élément d'embrochage 4 coopère avec l'intérieur de la pièce de fixation 3 en y étant retenu par verrouillage.

Hormis l'épaisseur et la nature du matériau constitutif de la languette fournissant une certaine rigidité à ladite languette, sa rigidité peut être renforcée, en regard de la figure 4, par une nervure longitudinale et médiane 28 agencée sur la face interne 21 a de languette 21 en regard de la pièce 3, et s'étendant depuis la base 23 jusqu'à proximité de l'extrémité 24 recevant le clou 4. Cette nervure de renfort permet une meilleure résistance à la rupture de la languette engendrée par la force tension qu'elle subit en position verrouillée.

La figure 5 illustre une variante de la pièce d'attache 2 pour laquelle la rigidité de la languette est renforcée par sa face externe 21 b opposée à la face interne 21 a, cette face étant pourvue dans sa zone médiane d'une partie bombée 21 c.

L'élément d'embrochage 4 est rendu solidaire de l'extrémité 24 de la languette 21 de sorte qu'il est apte à suivre le mouvement de la languette 21 par rapport à la pièce de fixation 3.

Plusieurs types d'éléments d'embrochage 4 du type connu peuvent être envisagés tels que clous, aiguilles, broches.

A titre d'exemple, l'élément d'embrochage se présente sous forme de clou comprenant une tête 40 et une tige 41 dont l'extrémité 42 est pointue pour transpercer un article de part en part et orientée vers la pièce de fixation 3.

La tête 40 est associée fermement à l'extrémité 24 de la languette par sertissage, moulage, clipsage, etc...

La pièce de fixation 3 est destinée à recevoir l'élément d'embrochage ou clou 4 après l'attache de ce dernier à l'article à protéger.

Tel qu'illustré sur la vue en coupe de la figure 3, la pièce de fixation comprend un corps 30 dans lequel est logé un système de verrouillage 5 adapté à retenir l'élément d'embrochage 4, et un système électronique résonnant de type connu (non représenté), destiné à coopérer avec un émetteur-récepteur extérieur de détection et d'alarme.

Le système de verrouillage 5 dont les détails techniques ne sont pas ici décrits car connus en soi comporte un logement d'accueil 50 dont la forme est adaptée à recevoir la tige 41 de l'élément d'embrochage 4.

Le corps 30 de la pièce de fixation 3 est fermé par la partie plane 22 de la pièce d'attache 2 selon une coopération périphérique 31 et 22a du corps 30 et respectivement de la partie plane 22. Cette coopération est réalisée de préférence par un emboîtement inamovible.

En variante, le corps 30 pourrait être constitué d'une coque fermée obtenue à partir, soit de deux demi-coquilles coopérant l'une avec l'autre, soit d'un seul élément fermé et moulé autour du système de verrouillage et du système électronique résonnant. La pièce d'attache 2 n'aurait pas besoin de comprendre la partie plane 22 et pourrait se limiter à la languette 21 qui serait rendue solidaire du corps 30 au niveau de sa base 23.

La partie plane 22 de la pièce d'attache comporte dans son épaisseur et en regard de l'entrée du logement 50 de la pièce de fixation 3, un trou 26 destiné à être traversé par le clou 4 pour l'insertion de ce dernier dans ledit logement 50.

Avantageusement, le trou 26 présente une forme sensiblement en entonnoir de manière à présenter une entrée 27 évasée du côté de la face 22b de la partie plane 22 en regard de la languette. La paroi inclinée du trou en direction de la pièce 3 permet de constituer une butée pour le clou lors de son introduction sensiblement à la verticale dudit trou, et de faciliter son guidage.

Enfin, il est prévu de manière connue, en saillie de la face 22b de la partie plane 22 et autour du trou 26, un épaulement circulaire 29. Son diamètre, est sensiblement égal au diamètre de la tête 42 du clou. L'épaulement constitue en position verrouillée un obstacle à l'engagement d'un moyen de levage qu'on essaierait d'introduire sous la languette élastique et sous la tête de clou, pour tenter d'arracher le clou hors du système de verrouillage et par conséquent parvenir à ôter le dispositif antivol.
Dans un autre mode de réalisation illustré sur les figures 6 et 7, le dispositif de l'invention comporte un ressort 6 associé à la zone de liaison 7 de la pièce de fixation 3 à la pièce d'attache 2.

Sont reprises sur ces figures les mêmes références que celles correspondantes dans les autres modes de réalisation décrits ci-dessus. Le mouvement élastique de la pièce d'attache pour assurer l'éjection de l'élément d'attache 4 hors du logement 50 est obtenu grâce au ressort 6.

Le ressort 6 est porté par un axe 8 rendu solidaire à la fois de la base 23 de la languette 21 et d'une portion 32 du bord périphérique de la pièce de fixation 3. l'axe 8 est agencé dans un plan sensiblement transversale à la direction X d'engagement et de retrait de l'élément d'attache. En variante, on peut utiliser un ressort, disposé selon un axe parallèle à la direction X, et logé entre deux butées.

Le ressort est agencé entre deux butées 60 et 61 fournies par la base 23, mais qui pourrait être constituées par d'autres moyens. Le ressort présente une raideur adaptée à la force de rappel nécessaire à l'éjection.

Pour participer également à l'effet ressort, la zone de liaison 7, par exemple à proximité immédiate de la portion 32, présente en particulier au niveau de la partie 33 de la pièce de fixation un profil courbe à concavité tournée vers l'intérieur du dispositif.

Ce mode de réalisation avec ressort procure une ouverture extrêmement rapide, et est un gage de pérennité du système, à la fois en termes d'ouverture « automatisée » et de résistance mécanique.

Le fonctionnement du dispositif antivol de l'invention va à présent être décrit.

Pour attacher un article avec le dispositif antivol, on agence l'article selon son épaisseur entre les deux pièces 2 et 3, de préférence jusqu'à ce que son bord butte contre la partie courbe 25, le dispositif se présentant sous la forme d'une pince ouverte et la languette 21 adoptant naturellement sa position de repos car ne subissant aucune contrainte extérieure.

Comme illustré sur la figure 1, une seule main est utilisée pour faire fonctionner le dispositif antivol 1.

En effet, la forme en pince du dispositif 1 permet de placer la pièce de fixation 3 entre l'index et le majeur et de positionner le pouce sur la tête 40 du clou lié à la languette. En exerçant une pression à l'aide du pouce, on amène le clou 4 qui est solidaire de la languette en direction de la pièce 3. Le clou 4 transperce l'article et vient s'introduire automatiquement dans le trou 26 de la partie plane 22 puis dans le logement 50 de la pièce 3 sans avoir à viser et contrôler comme dans l'art antérieur. On appuie sur le clou 4 jusqu'à son maintien en verrouillage dans le logement 50.

Selon l'invention, la pièce d'attache 2, en particulier la languette 21, constitue par sa conformation, ou par la présence du ressort 6,un moyen de guidage du clou pour l'introduction de celui-ci dans le logement 50 de la pièce de fixation.

Pour retirer le dispositif de l'article, on positionne le corps 30 de la pièce de fixation 3 sur un outil (non représenté et connu en lui-même) adapté au déverrouillage du système de verrouillage de la pièce. Le déverrouillage entraîne la libération du clou dans le logement 50.

Selon l'invention, la pièce d'attache 2, en particulier la languette 21, constitue par sa conformation, ou par la présence du ressort 6, un moyen d'éjection du clou hors du logement 50 de la pièce de fixation. En effet, en position verrouillée, la languette élastique 21 exerce une force de rappel qui autorise dès que le clou n'est plus maintenu dans son logement, l'entraînement du clou hors de son logement par effet ressort.

Le clou 4 peut ensuite être retiré de l'article.

Par conséquent, la pièce d'attache 2 qui comporte l'élément d'embrochage 4 et est selon l'invention solidaire de la pièce de fixation 3 permet ainsi de constituer un ensemble unitaire pour le dispositif sans risque d'égarer l'élément d'embrochage.

Par ailleurs, les risques de piqûres sont réduits du fait de l'agencement de l'élément d'embrochage, dont l'extrémité pointue reste positionnée vers l'intérieur du dispositif.

En outre, le dispositif de l'invention est extrêmement maniable, manipulable d'une seule main, en assurant une coopération du clou avec le système de verrouillage automatique sans besoin de viser ou de contrôler le geste.

## Revendications

1. Dispositif antivol (1) destiné à être attaché à un article en vente libre, de préférence vestimentaire et en particulier à proximité du bord de l'article, comportant une première pièce (2) dite pièce d'attache, pourvue d'un élément d'embrochage (4) du type clou, et une seconde pièce (3) dite de fixation comprenant, un logement (50) apte à loger ledit élément d'embrochage (4), et un système de verrouillage (5) destiné à retenir l'élément d'embrochage (4) dans ledit logement, les deux pièces (2, 3) étant liées l'une à l'autre de manière à pouvoir être mobiles l'une par rapport à l'autre lorsque l'élément d'embrochage (4) est hors du logement (50), un ressort (6) associé à la zone de liaison de la pièce de fixation à la pièce d'attache assurant la mobilité élastique de la pièce d'attache vis-à-vis de la pièce de fixation, **caractérisé en ce qu'**il comporte un orifice (26) d'introduction de l'élément d'embrochage vers le logement (50) présentant une forme sensiblement en entonnoir de manière à présenter une entrée (27) évasée du côté de la face (22b) de la partie plane (22) en regard de la languette.

2. Dispositif selon la revendication 1, **caractérisé en ce que** le ressort est porté par un axe (8) s'étendant dans un plan sensiblement transversal à la direction d'introduction ou de retrait de l'élément d'attache.

3. Dispositif selon la revendication 1 ou 2, **caractérisé en ce que** l'axe (8) du ressort est rendu solidaire d'une part d'une extrémité distale (23) de la pièce d'attache (2) opposée à la partie portant l'élément d'embrochage (4), et d'autre part à une portion (32) du bord périphérique de la pièce de fixation (3).

4. Dispositif selon la revendication 3, **caractérisé en ce que** la solidarisation de l'axe (8) du ressort à la zone de liaison (7) des pièces de fixation (3) et pièce d'attache (2), est obtenue par moulage et/ou sertissage.

5. Dispositif selon l'une quelconque des revendications précédentes, **caractérisé en ce que** la pièce d'attache (2) constitue un moyen de guidage de l'élément d'embrochage (4) pour l'introduction de celui-ci dans le logement (50) et un moyen d'éjection dudit élément d'embrochage hors dudit logement.

6. Dispositif selon l'une quelconque des revendications précédentes, **caractérisé en ce que** la pièce d'attache (2) comporte un corps oblong (21) qui s'étend longitudinalement depuis sa base (23) solidaire d'un bord de la pièce de fixation (3), jusqu'à son extrémité opposée libre (24) portant l'élément d'embrochage (4), et présente une longueur adaptée à agencer l'élément d'embrochage (4) directement en regard du logement (50).

7. Dispositif selon l'une quelconque des revendications précédentes, **caractérisé en ce que** la pièce d'attache (2) présente une épaisseur et une conformation appropriées, en particulier un profil courbe (25, 33) à concavité tournée vers l'intérieur du dispositif, pour lui conférer à la fois rigidité et élasticité de façon à exercer une force de rappel en position verrouillée de l'élément d'embrochage (4).

8. Dispositif selon l'une quelconque des revendications précédentes, **caractérisé en ce que** le corps (21) de la pièce d'attache (2) présente une face interne (21 a) en regard de la pièce de fixation (3) et une face opposée externe (21 c), la face externe (21 c) étant à surface bombée et/ou la face interne (21 a) comprenant une nervure de renfort (28), de préférence longiligne et médiane, s'étendant longitudinalement au corps (21).

9. Dispositif selon l'une quelconque des revendications précédentes, **caractérisé en ce que** la pièce d'attache (2) est en matière plastique, notamment en PVC ou PEHD.

10. Dispositif selon l'une quelconque des revendications précédentes, **caractérisé en ce que** la pièce d'attache (2) et la pièce de fixation (3) sont rendues solidaires par moulage, collage ou emboîtement inamovible, en particulier la pièce d'attache comporte deux parties, une partie (21) dotée de l'élément d'attache et une partie (22) en périphérie de laquelle est raccordée la première partie (21) et qui constitue un élément de fermeture de la pièce de fixation (3).

11. Dispositif selon l'une quelconque des revendications précédentes, **caractérisé en ce que** l'élément d'embrochage (4) comporte une tête (42) et une tige (41) s'étendant depuis la tête et se terminant par une extrémité pointue, la tête (42) étant rendue solidaire, de préférence par moulage ou sertissage, de l'extrémité libre (24) de la pièce d'attache.

12. Dispositif selon l'une quelconque des revendications précédentes, **caractérisé en ce que** la pièce de fixation (3) loge un système électronique de détection de vol.

## Patentansprüche

1. Diebstahlsicherung (1) zur Befestigung an einem Artikel im Selbstbedienungsverkauf, vorzugsweise an einem Kleidungsstück und insbesondere in der Nähe des Kleidungsstückrandes, die ein erstes, sogenanntes Einhängeteil (2) mit einem Aufspießelement (4) in Form eines Nagels umfasst, und ein zweites, sogenanntes Befestigungsteil (3) mit einer Aufnahme (50) für die Aufnahme des Aufspießelements (4) und einem Verriegelungssystem (5), das das Aufspießelement (4) in der Aufnahme zurückhält, wobei die zwei Teile (2, 3) derart miteinander verbunden sind, dass sie zueinander beweglich sind, wenn das Aufspießelement (4) außerhalb der Aufnahme (50) ist, wobei eine dem Verbindungsbereich zwischen Befestigungsteil und Einhängeteil assoziierte Feder die elastische Mobilität des Einhängeteils gegenüber dem Befestigungsteil gewährleistet, **dadurch gekennzeichnet, dass** sie eine Einführöffnung (26) für das Aufspießelement in die Aufnahme (50) umfasst, die im Wesentlichen eine Trichterform aufweist, derart, dass auf der Seite (22b) des ebenen Bereichs (22) gegenüber der Lasche eine erweiterte Öffnung (27) vorliegt.

2. Vorrichtung nach Anspruch 1, **dadurch gekennzeichnet, dass** die Feder von einer Achse (8) getragen wird, die sich in einer im Wesentlichen zur Richtung des Einführens bzw. Herausziehens des Einhängeteils transversalen Richtung erstreckt.

3. Vorrichtung nach Anspruch 1 oder 2, **dadurch gekennzeichnet, dass** die Achse (8) der Feder zum einen mit einem distalen Ende (23) des Einhängeteils (2), das dem Bereich, der das Aufspießelement (4) trägt, gegenüberliegt, und zum anderen mit einem Abschnitt (32) des peripheren Randes des Befestigungsteils (3) formschlüssig verbunden ist.

4. Vorrichtung nach Anspruch 3, **dadurch gekennzeichnet, dass** die formschlüssige Verbindung der Federachse (8) mit dem Verbindungsbereich (7) der Befestigungs- (3) und Einhängeteile (2) durch Gussformen und/oder Falzen erreicht wird.

5. Vorrichtung nach einem der vorausgehenden Ansprüche, **dadurch gekennzeichnet, dass** das Einhängeteil (2) ein Führungselement zum Einführen des Aufspießelements (4) in die Aufnahme (50) sowie ein Auswurfmittel zum Ausstoßen des Aufspießelements aus dieser Aufnahme bildet.

6. Vorrichtung nach einem der vorausgehenden Ansprüche, **dadurch gekennzeichnet, dass** das Einhängeteil (2) einen länglichen Körper (21) umfasst, der sich von seiner Grundfläche (23) ausgehend, mit einem Rand des Befestigungsteils (3) formschlüssig verbunden, der Länge nach bis zu seinem gegenüberliegenden, freien Ende (24) erstreckt, an dem sich das Aufspießelement (4) befindet, und eine entsprechende Länge aufweist, um das Aufspießelement (4) direkt der Aufnahme (50) gegenüberliegend anzuordnen.

7. Vorrichtung nach einem der vorausgehenden Ansprüche, **dadurch gekennzeichnet, dass** das Einhängeteil (2) eine geeignete Dicke und Gestaltung aufweist, insbesondere ein gekrümmtes Profil (25, 33) mit einer zur Innenseite der Vorrichtung gerichteten Konkavität, um ihm gleichzeitig Starrheit und Elastizität zu verleihen, sodass in verriegelter Position des Aufspießelements (4) eine Rückholkraft ausgeübt wird.

8. Vorrichtung nach einem der vorausgehenden Ansprüche, **dadurch gekennzeichnet, dass** der Körper (21) des Einhängeteils (2) eine dem Befestigungsteil (3) gegenüberliegende Innenseite (21 a) und eine entgegengesetzte Außenseite (21 c) aufweist, wobei die Außenseite (21 c) eine gewölbte Oberfläche hat und/oder die Innenseite (21 a) eine Verstärkungsrippe (28) umfasst, vorzugsweise länglich und median, die sich in der Längsrichtung des Körpers (21) erstreckt.

9. Vorrichtung nach einem der vorausgehenden Ansprüche, **dadurch gekennzeichnet, dass** das Einhängeteil (2) aus einem Kunststoff ist, insbesondere aus PVC oder PEHD.

10. Vorrichtung nach einem der vorausgehenden Ansprüche, **dadurch gekennzeichnet, dass** das Einhängeteil (2) und das Befestigungsteil (3) durch Gussformen, Kleben oder nicht lösbares Einfügen formschlüssig verbunden sind; insbesondere umfasst das Einhängeteil zwei Abschnitte, wobei einer (21) mit dem Einhängeelement ausgestattet ist und wobei am Rande des anderen (22) der erste Abschnitt (21) verbunden ist und ein Verschlusselement für den Befestigungsteil (3) bildet.

11. Vorrichtung nach einem der vorausgehenden Ansprüche, **dadurch gekennzeichnet, dass** das Aufspießelement (4) einen Kopf (42) und einen Stift (41) umfasst, der sich ausgehend vom Kopf erstreckt und mit einem spitzen Ende abschließt, wobei der Kopf (42) vorzugsweise durch Gussformen oder Falzen formschlüssig mit dem freien Ende (24) des Einhängeteils verbunden ist.

12. Vorrichtung nach einem der vorausgehenden Ansprüche, **dadurch gekennzeichnet, dass** das Befestigungsteil (3) ein elektronisches Diebstahlsicherungssystem aufnimmt.

## Claims

1. An anti-theft device (1) designed to be attached to an item sold in a self-service store, preferably a garment, particularly close to the edge of the item, comprising a first part (2) known as the attachment part, provided with a pinning element (4) such as a nail, and a second part (3) known as the fastening part comprising a recess (50) adapted to house said pinning element (4) and a locking system (5) designed to hold the pinning element (4) in said recess, wherein the two parts (2, 3) are joined to each other so as to move in relation to each other when the pinning element (4) is outside the recess (50), a spring (6) associated with the zone joining the fastening part to the attachment part allowing elastic mobility of the attachment part vis-a-vis the fastening part, **characterized in that** it comprises an orifice (26) for inserting the pinning element into the recess (50) with a shape that is substantially funnel-like so as to have a flared entry (27) near the side (22b) of the flat part (22) opposite the tab.

2. A device according to claim 1, **characterized in** the spring is carried by a pin (8) extending in a plane that is substantially transversal to the direction of insertion or removal of the attachment element.

3. A device according to claim 1 or 2, **characterized in that** the pin (8) of the spring is made integral firstly with a distal end (23) of the attachment part (2) opposite the part bearing the pinning element (4) and secondly with a portion (32) of the peripheral edge of the fastening part (3).

4. A device according to claim 3, **characterized in that** the pin (8) of the spring is made integral with the joining zone (7) of the fastening part (3) and the attachment part (2) by means of molding and/or crimping.

5. A device according to any of the preceding claims, **characterized in that** the attachment part (2) makes up a means to guide the pinning element (4) while inserting it in the recess (50) and a means to eject said pinning element outside said recess.

6. A device according to any of the preceding claims, **characterized in that** the attachment part (2) comprises an oblong body (21) that extends longitudinally from its base (23) integral with an edge of the fastening part (3) up to its free opposite end (24) bearing the pinning element (4) and has a length suited for placing the pinning element (4) directly opposite the recess (50).

7. A device according to any of the preceding claims, **characterized in that** the attachment part (2) has appropriate thickness and shape, in particular a curved profile (25, 33) with a concavity turned toward the inside of the device, to give it both rigidity and elasticity so as to apply a return force when the pinning element (4) is in the locked position.

8. A device according to any of the preceding claims, **characterized in that** the body (21) of the attachment part (2) has an internal side (21 a) opposite the fastening part (3) and an opposite external side (21 c), wherein the external side (21 c) has a convex surface and/or the internal side (21 a) has a reinforcing rib (28), preferably elongated and median, extending longitudinally in relation to the body (21).

9. A device according to any of the preceding claims, **characterized in that** the attachment part (2) is made of plastic, particularly PVC or PEHD.

10. A device according to any of the preceding claims, **characterized in that** the attachment part (2) and the fastening part (3) are made integral by molding, gluing or non-removable fitting, particularly the attachment part comprises two parts, one part (21) with the attachment element and one part (22) that is connected to the first part (21) on the edge, and which forms the closing element of the fastening part (3).

11. A device according to any of the preceding claims, **characterized in that** the pinning element (4) has a head (42) and a stem (41) extending from the head and ending in a point, wherein the head (42) is made integral, preferably by molding or crimping, with the free end (24) of the attachment part.

12. A device according to any of the preceding claims, **characterized in that** the attachment part (3) contains an electronic theft-detection system.
